# EUROPÄISCHE PATENTSCHRIFT

(11) **EP 3 393 202 B1**
(45) Veröffentlichungstag und Bekanntmachung des Hinweises auf die Patenterteilung: **24.07.2019**
(21) Anmeldenummer: 18167827.7
(22) Anmeldetag: 17.04.2018
(51) Int. Cl.: H05B 3/06, H05B 3/24, H05B 3/26, F24H 3/04, F24H 9/18

(54) **PTC-HEIZELEMENT UND VERFAHREN ZU DESSEN HERSTELLUNG**
PTC HEATING ELEMENT AND METHOD FOR ITS PRODUCTION
ÉLÉMENT CHAUFFANT PTC ET SON PROCÉDÉ DE FABRICATION

(30) Priorität: 18.04.2017 DE 102017206487
(43) Veröffentlichungstag der Anmeldung: 24.10.2018
(73) Patentinhaber: Eberspächer catem GmbH & Co. KG, 76863 Herxheim (DE)
(72) Erfinder: Lösch, Marcel, 76829 Landau (DE); Niederer, Michael, 76889 Kapellen-Drusweiler (DE)
(74) Vertreter: Grünecker Patent- und Rechtsanwälte PartG mbB

(56) Entgegenhaltungen:
- EP-A1- 2 337 425
- DE-A1- 10 118 599
- DE-A1-102012 013 770
- DE-T2- 3 789 723
- FR-A1- 2 826 829

## Beschreibung

Die vorliegende Erfindung betrifft ein PTC-Heizelement mit den oberbegrifflichen Merkmalen von Anspruch 1. Ein solches PTC-Heizelement ist üblicherweise Bestandteil einer elektrischen Heizvorrichtung und ist aus DE 10 2012 013 770 A1 bekannt. Ähnliche PTC-Heizelemente sind aus EP 2 337 425 A1, FR 2 826 829 A1 und DE 37 89 723 T2 bekannt. Bei der vorliegenden Erfindung geht es insbesondere um ein Heizelement für eine elektrische Heizvorrichtung in einem Kraftfahrzeug.

Üblicherweise liegen bei PTC-Heizelementen, wie sie beispielsweise aus EP 1 253 808 A1 bzw. EP 1 395 098 A1 bekannt sind, je eine elektrische Leiterbahn an gegenüberliegenden Hauptseitenflächen des PTC-Elementes an. Die Leiterbahn wird üblicherweise aus einem Kontaktblech gebildet, welches mit einem Positionsrahmen verbunden ist, beispielsweise dichtend in den Positionsrahmen eingesiegelt ist.

Insbesondere bei Hochvoltanwendungen in Elektrofahrzeugen ist es erforderlich, die Außenseite des Kontaktbleches elektrisch zu isolieren. Hierzu ist es aus dem zuvor erwähnten Stand der Technik bekannt, auf die Außenseite des Kontaktbleches eine Isolierlage aufzulegen.

PTC-Elemente haben selbstregelnde Eigenschaften. Mit zunehmender Erwärmung vermindert sich die Leistungsaufnahme, da der elektrische Widerstand des PTC-Elementes zunimmt. So ist man seit jeher um eine gute Wärmeauskopplung aus dem PTC-Element bemüht. Des Weiteren ist bei PTC-Heizelementen für die Kfz-Industrie auf eine kostengünstige Herstellung zu achten. Der Aufbau des PTC-Heizelementes muss skalierbar und auch bei großen Stückzahlen verlässlich innerhalb vorbestimmter Toleranzgrenzen herstellbar sein.

Der vorliegenden Erfindung liegt die Aufgabe zugrunde, ein PTC-Heizelement zu schaffen, das eine hohe Wärmeauskopplung und einen guten Wirkungsgrad erlaubt.

Zur Lösung dieses Problems wird mit der vorliegenden Erfindung ein PTC-Heizelement mit den Merkmalen von Anspruch 1 vorgeschlagen.

Bei diesem PTC-Element erfolgt die elektrische Kontaktierung über Stirnseitenflächen des PTC-Elementes. Dementsprechend ergibt sich eine elektrische Kontaktierung zur Einleitung des Leistungsstromes in das PTC-Element an den Stirnseitenflächen. Die Stirnseitenflächen sind diejenigen Flächen, die die Hauptseitenflächen miteinander verbinden. Die Kontaktierung kann an gegenüberliegenden Längsseiten und/oder an den Breitseiten des PTC-Elementes erfolgen. Eine an den beiden Hauptseitenflächen des PTC-Elementes vorgesehene Leiterbahn fehlt üblicherweise. Hierdurch sind die PTC-Heizelemente weniger dick. Da die Wärmeauskopplung vor allem über die Hauptseitenflächen des PTC-Elementes erfolgt, lässt sich mit der stirnseitigen Flächenkontaktierung des PTC-Elementes eine höhere Wärmedichte erzielen. Da Leiterbahnen beispielsweise in Form von Kontaktblechen an den Hauptseitenflächen des PTC-Elementes fehlen, kann über diese Hauptseitenflächen des PTC-Elementes besser als im Stand der Technik die Wärme des PTC-Elementes abgeführt werden. Die Wärme wird üblicherweise unmittelbar in eine Isolierlage eingeleitet und über diese mittels Wärmeleitung an deren Außenfläche übertragen und dort abgegeben. Die Außenfläche der Isolierlage liegt üblicherweise in dem Strom des zu erwärmenden Fluids frei.

Das erfindungsgemäße PTC-Heizelement kann als PTC-Heizelement in einem Wasser- oder Luftheizer zum Einsatz kommen.

Mit der vorliegenden Erfindung wird vorgeschlagen, die stirnseitige Kontaktierung des PTC-Elementes durch eine Kontaktfeder erfolgen zu lassen, die an einem Blechstreifen ausgebildet ist, der eine der Leiterbahnen ausbildet. Selbstverständlich können beide Leiterbahnen als Blechstreifen ausgebildet und mit entsprechenden Kontaktfedern versehen sein, wobei jeder Blechstreifen zumindest eine Kontaktfeder, ggf. auch mehrere hintereinanderliegende Kontaktfedern aufweist, um an verschiedenen Stellen die Stirnseitenfläche des PTC-Elementes zu berühren und diese dort zu bestromen.

Mit Blick auf eine möglichst einfache Herstellung des erfindungsgemäßen PTC-Heizelementes sind die Leiterbahnen bevorzugt durch identisch ausgeformte Blechstreifen gebildet, wodurch die Produktivität bei der Herstellung des erfindungsgemäßen PTC-Heizelementes erhöht werden kann.

Bevorzugt sind beide Leiterbahnen durch Blechstreifen gebildet, von denen zumindest ein Blechstreifen, bevorzugt beide Blechstreifen, zumindest eine Kontaktfeder ausbildet(n). Diese Kontaktfeder liegt elastisch gegen eine Stirnseitenfläche des PTC-Elementes an. Die beiden Blechstreifen sind elektrisch über isolierende Brückenelemente miteinander verbunden. Die Brückenelemente können auf die Blechstreifen aufsteckbar sein, um eine Lage der Blechstreifen zu sichern, bei welcher die eine der Kontaktfedern bereits unter elastischer Vorspannung an einer Stirnseitenfläche des PTC-Elementes anliegen kann. Zur Herstellung eines solchen PTC-Heizelementes werden üblicherweise die Kontaktbleche gegen das PTC-Element unter elastischer Verformung der Kontaktfeder(n) angelegt. Danach werden die Brückenelemente endseitig über die Blechstreifen geschoben, um die Lage der Blechstreifen relativ zu dem PTC-Element zu sichern. Auch ist es möglich, ein Brückenelement so auszubilden, dass die Blechstreifen einseitig in das Brückenelement einsteckbar sind. Dabei sollten die Blechstreifen relativ zu dem Brückenelement verschwenkbar sein, um die Kontaktfeder(n) gegen die Stirnseitenfläche des PTC-Elementes anzunähern, hierbei die Blechstreifen zu verschwenken und diese nachfolgend in eine im Wesentlichen parallelen Ausrichtung zueinander durch ein weiteres Brückenelement in der entsprechenden Endlage zu sichern.

Gemäß einer bevorzugten Weiterbildung der vorliegenden Erfindung hat das Brückenelement und der Blechstreifen indes ineinander greifende Formschlussmittel, über welche das Brückenelement und der Blechstreifen miteinander verbunden sind. Diese Ausgestaltung lässt die Möglichkeit offen, die Blechstreifen parallel aufeinander zu unter Einschluss des PTC-Elementes zu bewegen, bis die Kontaktfeder(n) gegen die Stirnseitenfläche(n) des PTC-Elementes anliegt(en), sodass über diese Kontaktfeder(n) eine elektrische Kontaktierung des PTC-Elementes erfolgen kann. Diese Endlage der Blechstreifen wird über die Formschlussmittel gesichert. Dazu können beispielsweise die Blechstreifen ausgestanzte Halteaugen aufweisen, in welche Nocken des Brückenelementes hineinragen, um die Blechstreifen miteinander zu verbinden und gegen die zum Halten der Federkraft der Kontaktfeder erforderliche Haltekraft zu sichern.

Dem Brückenelement ist bevorzugt ein Gegenelement zugeordnet, das mit dem Brückenelement zur Sicherung der Formschlussverbindung verbindbar ist. Bei dem zuvor erwähnten Beispiel kann das Gegenelement identisch zu dem Brückenelement ausgebildet sein, sodass der Nocken des einen Brückenelementes in einer Ausnehmung des Gegenelementes verrastet werden kann und ein Nocken des Gegenelementes in einer Ausnehmung des Brückenelementes. Dadurch sind das Brückenelement und das Gegenelement miteinander verbunden, bevorzugt miteinander verrastet. Gleichzeitig sind die beiden Blechstreifen über die die Haltezungen durchdringenden Nocken in vorbestimmter Weise relativ zueinander positioniert und unverlierbar gehalten.

Das Brückenelement bzw. das Gegenelement sind bevorzugt aus einem technischen Kunststoff, insbesondere einer Hartkomponente wie Polyamid, PBT oder Polyethylen hergestellt. Der Kunststoff kann durch Fasern verstärkt sein. Es ist insbesondere ein Kunststoff zu wählen, der eine relativ hohe Temperaturbeständigkeit hat, sodass auch unter den Betriebsbedingungen des PTC-Heizelementes das Brückenelement und das Gegenelement die beiden Blechstreifen so relativ zueinander positionieren, dass eine sichere Kontaktierung des PTC-Elementes zwischen den Blechstreifen über die Lebensdauer aufrechterhalten bleibt.

Die zuvor erwähnten Formschlussmittel sind bevorzugt als Rastmittel ausgebildet. Diese Rastmittel haben üblicherweise Rast-Führungsflächen, die sich rechtwinklig zu der Kraftwirkungsrichtung der Federkraft der Kontaktfeder erstrecken. Im Rahmen des Fügens der Rastverbindung greifen die Rastmittel übereinander, sodass die formschlüssige Verbindung in Fügerichtung gesichert ist. Üblicherweise sind die Rastmittel aber gerade in Richtung der Kraftwirkungsrichtung der Kontaktfeder beweglich, um das Herstellen und ggf. Lösen der Rastverbindung zu ermöglichen. So wird gemäß einer bevorzugten Weiterbildung der vorliegenden Erfindung für den Fall der Rastverbindung ein Sicherungsmittel vorgeschlagen, das mit dem Brückenelement zusammenwirkt, bevorzugt einstückig daran ausgebildet ist und eine die Federkraft der Kontaktfeder widerlagernde Sicherungsfläche aufweist. Diese Sicherungsfläche ist nicht Bestandteil der Rastflächen. Üblicherweise befinden sich die Sicherungsflächen außerhalb der Rastmittel. Die Sicherungsflächen können beispielsweise an einem Vorsprung vorgesehen sein, der unmittelbar mit dem Blechstreifen oder einem an dem Gegenelement ausgebildeten Sicherungsgegenvorsprung zusammenwirkt.

Mit Blick auf Hochvoltanwendungen im Kraftfahrzeug wird das PTC-Heizelement bevorzugt mit einer Isolierlage versehen. Diese Isolierlage deckt das PTC-Element ab. Es sind üblicherweise zwei Isolierlagen an der gegenüberliegenden Hauptseitenfläche des PTC-Elementes vorgesehen. Die Isolierlage liegt bevorzugt unmittelbar gegen das PTC-Element an. Die Isolierlage kann hierbei über eine Klebeschicht mit dem PTC-Element verbunden sein. Jedenfalls liegt zwischen dem PTC-Element und der Isolierlage bevorzugt kein anderes strukturelles Bauteil. Insbesondere fehlt es üblicherweise an einem Kontaktblech zur Kontaktierung des PTC-Elementes, welches auf der Hauptseitenfläche des PTC-Elementes aufliegt.

Üblicherweise liegt die Isolierlage zwischen benachbarten Brückenelementen bzw. Gegenelementen zu den Brückenelementen, bevorzugt allseitig vom Brückenelement und/oder dem Blechstreifen beabstandet, auf dem PTC-Element auf. Das Brückenelement und/oder das Gegenelement haben Positioniervorsprünge, zwischen denen die Isolierlage positioniert ist. So wird durch die Gestaltung der Brückenelemente bzw. die Brückengegenelemente sichergestellt, dass die Isolierlage an vorbestimmter Stelle auf dem PTC-Element aufliegt und dieses vollständig abdeckt.

Bevorzugt sind die Leiterbahnen mit einem Kunststoffmaterial umhüllt, das einen die Isolierlage randseitig fassenden, diese ansonsten aber im Wesentlichen freilassenden Kunststoffrahmen ausbildet. Das Kunststoffmaterial zur Ausbildung des Kunststoffrahmens ist bevorzugt ein elastischer thermoplastischer Kunststoff, beispielsweise ein TPE oder ein Duroplast bzw. Elastomer. Es sollte ein Kunststoffmaterial ausgewählt werden, welches gute Benetzungseigenschaften zu dem Material der Isolierlage aufweist. Die Isolierlage ist bevorzugt durch eine Keramikschicht gebildet, beispielsweise eine Aluminiumoxid-Platte. In diesem Fall verhindert auch die Klebeschicht zwischen dem PTC-Element und der Isolierlage Spannungsspitzen, durch welche die relativ spröde Aluminiumoxid-Platte brechen kann.

Mit der vorliegenden Erfindung wird ferner ein Verfahren zur Herstellung eines PTC-Elementes vorgeschlagen. Bei diesem Verfahren wird ein PTC-Element zwischen zwei Leiterbahnen angeordnet, von denen zumindest eine Leiterbahn durch einen Blechstreifen gebildet wird, der eine Kontaktfeder ausformt. Es versteht sich von selbst, dass dieser Blechstreifen auch mehrere Kontaktfedern ausformen kann. Danach werden die Leiterbahnen angenähert, bis die Kontaktfeder unter Vorspannung gegen eine Stirnseitenfläche des PTC-Elementes angelegt ist. Daraufhin erfolgt das Festlegen der Leiterbahnen zur Sicherung der elastischen Kontaktierung an einer Stirnseitenfläche des PTC-Elementes durch die elastisch verformte Kontaktfeder.

Mit diesem Verfahren wird eine Wärmezelle mit einem PTC-Element geschaffen, das auf einfache und sichere Weise an seiner Stirnseitenfläche kontaktiert ist. Hierdurch kann die Wärmeauskopplung aus dem PTC-Element über die Hauptseitenflächen desselben verbessert werden.

Vorzugsweise werden die Leiterbahnen durch ein elektrisch isolierendes Brückenelement durch formschlüssiges Verbinden des Brückenelementes mit zumindest einer der Leiterbahn festgelegt. Üblicherweise wird die formschlüssige Verbindung zwischen dem Brückenelement und beider jeweiligen Leiterbahn, speziell in Form eines Blechstreifens ausgeformt.

Weiterhin bevorzugt wird auf das PTC-Element eine Isolierlage aufgeklebt, die zwischen benachbarten Brückenelementen angeordnet wird. Nach dem Festlegen der Leiterbahnen wird eine weitere Isolierlage auf die andere, freie Seite des PTC-Elementes aufgelegt. Damit sind die beiden Hauptseitenflächen des PTC-Elementes mit einer Isolierlage versehen und liegen nicht mit ihrem stromführenden Flächen in dem zu erwärmenden Medium frei.

Die Leiterbahnen werden üblicherweise isolierend umhüllt. Dies erfolgt bevorzugt durch einen die Leiterbahnen und die Isolierlagen randseitig fassenden, die Isolierlagen ansonsten aber im Wesentlichen freilassenden Kunststoffrahmen. Der Kunststoffrahmen wird regelmäßig durch Umspritzen eines Kunststoffmaterials hergestellt.

Wie zuvor beschrieben, wird vor dem Umhüllen der Leiterbahnen und der Isolierlagen ein Gegenelement mit dem zugeordneten Brückenelement verbunden. Diese Verbindung erfolgt üblicherweise vor dem Auflegen der weiteren Isolierlage und zur Sicherung der Verbindung zwischen dem Brückenelement und der Leiterbahn. Die an dem Gegenelement vorgesehenen seitlichen Positionsvorsprünge verbessern die lagegenaue Positionierung der Isolierlage.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Figur 1: eine perspektivische Seitenansicht eines ersten Schrittes zum Herstellen des Ausführungsbeispiels;
- Figur 2: eine perspektivische Seitenansicht eines zweiten Schrittes;
- Figur 3: eine perspektivische Seitenansicht eines dritten Schrittes;
- Figur 4: eine perspektivische Seitenansicht eines vierten Schrittes;
- Figur 5: eine perspektivische Seitenansicht eines fünften Schrittes;
- Figur 6: eine perspektivische Seitenansicht des fertigen Ausführungsbeispiels.

Die Figur 1 zeigt eine durch Stanzen und Biegen aus einem Blechstreifen 2 hergestellte Leiterbahn. Der Blechstreifen 2 bildet eine durch Stanzen ausgeformte Kontaktzunge 4 aus, die als männliches Steckelement in eine Steckelementaufnahme beispielsweise einer Anschlussplatine oder eines Steckers eingesetzt werden kann. Der Blechstreifen 2 ist in drei identische Segmente 6 unterteilt. Jedes einzelne Segment 6 hat zwei durch Stanzen und Biegen ausgeformte Kontaktfedern 8. Die Kontaktfedern 8 bilden eine konvex gekrümmte Kontaktfläche 10 zur Anlage an ein PTC-Element aus, welches in Figur 2 dargestellt und dort mit Bezugszeichen 12 gekennzeichnet ist.

Die Blechstreifen 2 haben jeweils zwischen den Segmenten 6 und an deren Ende jeweils vorgesehene verbreiterte Verbindungssegmente 14, die nach innen vorspringen und mit einem Halteauge 16 versehen sind.

In Figur 1 sind vier identisch ausgeformte Brückenelemente 18 dargestellt, die eine Auflagefläche 20 für den Blechstreifen 2 ausbilden. In etwa auf mittlerer Breite des Brückenelementes 18 ist dieses von in die jeweiligen Segmente 6 hineinragenden Abstandshaltern 22 überragt, die einteilig an dem Brückensegment 18 ausgebildet sind. Ebenfalls einteilig an dem Brückensegment 18 sind Positioniervorsprünge 24 vorgesehen. Während die Abstandshalter 22 auf der durch den Blechstreifen 2 eingenommen Ebene befindlich sind, liegen die Positioniervorsprünge 24 unterhalb dieser Ebene, so dass nur die in Figur 1 vorderen Positioniervorsprünge 24 erkennbar sind. Wie Figur 1 zu entnehmen ist, befinden sich die Abstandshalter 22 außermittig relativ zu einer gedachten Mittellängsachse L, die durch den Mittelpunkt der jeweiligen Brückenelemente 18 verläuft.

Jedes Brückenelement 18 hat auf gegenüberliegenden Seiten in Bezug auf den Abstandshalter 22 eine Nocke 26, die aus vier radial elastisch verformbaren Rastelementen gebildet ist, die jeweils einen Viertelkreis der Nocke 26 ausbilden, und eine Ausnehmung 28, die zur elastischen Aufnahme der Nocke 26 angepasst ausgebildet ist.

In Figur 1 ist mit Bezugszeichen 30 eine Isolierlage vorliegend in Form einer Aluminiumoxid-Platte erkennbar. Diese Aluminiumoxid-Platte liegt unterhalb der jeweiligen Abstandshalter 22 und zwischen einander gegenüberliegenden Positioniervorsprüngen 24. Durch diese Positioniervorsprünge 24 ist die Isolierlage 30 in Breitenrichtung positioniert.

Die Halteaugen 16 sind über die Nocken 26 geschoben, sodass der Blechstreifen 2 in der in Figur 1 gezeigten Phase der Montage bereits mit den jeweiligen Brückenelementen 18 verrastet ist. Vor dem Auflegen des Blechstreifens 2 oder danach kann eine Klebeschicht auf die Isolierlage 30 aufgebracht werden. Die Klebeschicht wird auf die innere Hauptseitenfläche der Isolierlage 30 aufgetragen.

Figur 2 zeigt den darauffolgenden Fertigungsschritt, bei dem einerseits das mit Bezugszeichen 12 gekennzeichnete PTC-Element auf die Innenfläche der Isolierlage 30 aufgelegt und über den Kleber mit dieser verklebt wird. Des Weiteren ist ein zweiter identisch zu dem Blechstreifen 2 ausgebildeter Blechstreifen 32 als weitere Leiterbahn vorpositioniert. Wie ersichtlich befinden sich die Kontaktflächen 10 dieses Blechstreifens 32 mit Abstand zu dem PTC-Element 12. Auch fluchten die Halteaugen 16 des Blechstreifens 32 noch nicht mit den Ausnehmungen 28 der Brückenelemente 18.

In Figur 3 sind die beiden Blechstreifen 2, 32 aufeinanderzu bewegt und damit einander angenähert worden. Dabei gleitet der Blechstreifen 32 über die Auflagefläche 20 des Brückenelementes 18. Im Rahmen diese Relativbewegung legen sich die Kontaktflächen 10 der an den Blechstreifen 32 vorgesehenen Kontaktfedern 8 gegen eine Stirnseitenfläche 34 des PTC-Elementes 12. Die Kontaktflächen 10 legen sich gegen die längsseitige Stirnseitenfläche 34 des PTC-Elementes 12, wohingegen die Stirnseitenflächen an der Breitseite des PTC-Elementes über die Abstandshalter 22 positioniert und auf Abstand zu den eigentlichen Brückenelementen 18 gehalten werden. Dadurch ergibt sich eine bestenfalls punktuelle Kontaktierung zwischen dem Brückenelement 18 und dem PTC-Element 12, wodurch Luft- und Kriechstrecken kontrollierbar sind. Im Hinblick darauf ist das Brückenelement 18 aus einem elektrisch isolierenden Kunststoffmaterial.

Am Ende der in Figur 3 gezeigten Fügebewegung liegen die jeweiligen Kontaktflächen 10 sämtlicher Kontaktfedern 8 unter elastischer Vorspannung an den Stirnseitenflächen 34 des PTC-Elementes 12 an, sodass das PTC-Element 12 jeweils solide mit dem Blechstreifen 2, 32 elektrisch kontaktiert ist. Am Ende dieser Fügebewegung fluchten nunmehr auch die Ausnehmungen 28 der Brückenelemente 18 mit den jeweiligen Halteaugen 16 des Blechstreifens 32. Diese Lage wird durch eine die Auflagefläche 20 überragende Basis der Abstandshalter 22 vorbestimmt, gegen welche der Blechstreifen vorliegend über seine Verbindungssegmente 14 anliegt.

Danach wird ein identisch zu den Brückenelementen 18 ausgebildetes Gegenelement 36 invertiert auf das Brückenelement 18 aufgesetzt, sodass die Nocke 26 des Gegenelementes 36 in die Halteaugen 16 des Blechstreifens 32 eindringt und mit der Ausnehmung 28 des gegenüberliegenden Brückenelementes 18 verrasten. Damit ist die Lage der Blechstreifen 2, 32 zwischen den Elementen 18, 36 fixiert und gesichert. Auch wird durch die formschlüssige Verbindung zwischen den Blechstreifen 2, 32 und den Elementen 18, 36 die Vorspannung gehalten, mit welcher die Blechstreifen 2, 32 gegen das PTC-Element 12 stirnseitig anliegen. Dieser Zustand ist in Figur 4 gezeigt. Wie ersichtlich liegen nun die von den beiden Elementen 18, 36 ausgebildeten Abstandshalter 22 unmittelbar benachbart nebeneinander. Auch werden durch die Positioniervorsprünge 24 des Gegenelementes 36 Aufnahmen für eine zweite mit Bezugszeichen 38 gekennzeichnete und in Figur 5 dargestellte Isolierlage begrenzt.

Die Figuren 4 und 5 verdeutlichen, dass die Nocken 26 jeweils in die Ausnehmungen 28 des Gegenelementes 36 eingreifen. In entsprechender Weise greifen Nocken 26 des Gegenelementes 36 in zugeordnete Ausnehmungen 28 des Brückenelementes 18 ein. So sind die Brückenelemente 18 und die Gegenelemente 36 jeweils paarweise miteinander unter Einschluss der Blechstreifen 2, 32 verrastet, um auch eine elastische Vorspannkraft zu sichern, über welche die Kontaktfedern 8 stirnseitig gegen die PTC-Elemente 12 anliegen.

Es versteht sich von selbst, dass statt der gezeigten drei PTC-Elemente vier oder mehr bzw. zwei oder nur ein PTC-Element in der beschriebenen Weise zwischen Blechstreifen 2, 32 angeordnet sein kann.

Zwischen den Phasen gemäß den Figuren 4 und 5 wird in der bereits zuvor beschriebenen Weise üblicherweise ein Kleber auf die Hauptseitenfläche des PTC-Elementes 12 aufgebracht, um die Isolierlagen 38 auch hier mit der Hauptseitenfläche des PTC-Elementes 12 zu verkleben. Dadurch ergibt sich ein verbesserter Wärmedurchgang zwischen der Hauptseitenfläche des PTC-Elementes 12 und den gegenüberliegenden Isolierlagen 30, 38.

Danach wird das in Figur 5 gezeigte Zwischenerzeugnis mit einem elastischen Kunststoff umspritzt, der durch einen Thermoplasten in Form eines TPE, ein Elastomer oder ein Duromer gebildet sein kann. Die Umspritzung erfolgt unter vollständigem Einschluss der Elemente 18, 36. Auch werden beim Umspritzen die Isolierlagen 30, 38 randseitig von dem zu umspritzenden Kunststoff gefasst. Hierdurch ergibt sich ein Kunststoffrahmen 40, der lediglich Fenster freilässt, in denen die Isolierlagen 30, 38 freiliegen und der zur Übertragung der von dem PTC-Element 12 jeweils erzeugten Wärme an das zu erwärmende Medium unmittelbar über die Isolierlage 30 bzw. 38 angepasst ausgebildet ist.

Figur 6 verdeutlicht ferner eine durch das elastische Material des Kunststoffrahmens 40 ausgebildete Dichtstruktur 42, die benachbart zu den Kontaktzungen 4 die dortigen Elemente 18, 36 im Wesentlichen umfänglich umgebend vorgesehen ist. Die Dichtstruktur 42 umfasst mehrere umlaufende Dichtwülste 44, die sich ausgehend von den Kontaktzungen 4 konisch radial verbreitern. Diese Dichtstruktur 42 bildet ein männliches Element einer Streckverbindung zum Einstecken des gezeigten Ausführungsbeispiels in eine Trennwand einer elektrischen Heizvorrichtung, die eine Zirkulationskammer, die das zu erwärmende Fluid führt, von einer Anschlusskammer fluiddicht trennt, in welcher das hier gezeigte PTC-Heizelement über seine Kontaktzungen 4 elektrisch angeschlossen ist. In der Anschlusskammer kann eine Leiterplatte oder ein anderes Mittel vorgesehen sein, um mehrere PTC-Heizelemente zu einem Heizkreis zu gruppieren und/oder eine Steuervorrichtung zur Steuerung des Leistungsstroms des bzw. der PTC-Heizelemente; (vgl. EP 2 607 121 B1, EP 2 440 004 B1, EP 1 921 896).

Bei dem in Figur 6 gezeigten Ausführungsbeispiel überragen lediglich die Kontaktzungen 4 den isolierend ausgebildeten Kunststoffrahmen 40. Alle übrigen elektrisch leitenden Teile des PTC-Heizelementes sind von dem Kunststoffrahmen 40 isolierend abgedeckt. Bei einer gedachten Querschnittsansicht entlang der Längserstreckung eines Brückenelementes 18 und eines mit diesem zusammenwirkenden Gegenelementes 36 ist zu erkennen, dass die beiderseitigen Abstandshalter 22 mit einander gegenüberliegenden Sicherungsflächen auf Höhe der Mittellängsachse L gegeneinander anliegen. Die entsprechende Sicherungsfläche ist in Figur 2 mit Bezugszeichen 46 gekennzeichnet. Bei diesem Ausführungsbeispiel bildet der Abstandshalter 22 mit seiner Basis dementsprechend einen Sicherungsvorsprung aus, dessen Sicherungsfläche 46 sich rechtwinklig zu der Kraftwirkungslinie der durch die Kontaktfeder 8 aufgebrachten Federkraft erstreckt. An dieser Sicherungsfläche 46 liegt eine durch den anderen Abstandshalter 22 als Sicherungsgegenvorsprung an dem Gegenelement 36 ausgebildeten Fläche formschlüssig an. So wird hier die Federkraft durch formschlüssige Anlage von zwei Sicherungsflächen 46, die einteilig an dem Brückenelement 18 bzw. Gegenelement 36 ausgeformt sind, gehalten. Diese formschlüssige Verbindung entlastet insofern die durch die Halteraugen 16 und die Nocken 26 gebildete Formschlussverbindung. Durch die starren Sicherungsflächen 46 wird eine solide Abstützung der Federkraft erreicht, die aufgrund der radialen Elastizität der Nocken 26 nicht mit der notwendigen Genauigkeit Positionierung gewährleistet werden kann.

### Bezugszeichenliste

- 2: Blechstreifen
- 4: Kontaktzungen
- 6: Segment
- 8: Kontaktfeder
- 10: Kontaktfläche
- 12: PTC-Element
- 14: Verbindungssegment
- 16: Halteauge
- 18: Brückenelement
- 20: Auflagefläche
- 22: Abstandshalter
- 24: Positioniervorsprung
- 26: Nocke
- 28: Ausnehmung
- 30: Isolierlage
- 32: Blechstreifen
- 34: Stirnseitenfläche
- 36: Gegenelement
- 38: Isolierlage
- 40: Kunststoffrahmen
- 42: Dichtstruktur
- 44: Dichtwulst
- 46: Sicherungsfläche

## Patentansprüche

1. PTC-Heizelement mit einem PTC-Element (12), das mit zwei elektrischen Leiterbahnen (2, 32) zu unterschiedlichen Polaritäten elektrisch leitend kontaktiert ist, **dadurch gekennzeichnet, dass** beide Leiterbahnen jeweils durch einen Blechstreifen (2, 32) mit im Wesentlichen flacher Erstreckung gebildet sind, der mindestens eine sich in der Ebene des Blechstreifens (2, 32) erstreckende Kontaktfeder (8) ausformt, die elastisch gegen eine Stirnseitenfläche (34) des PTC-Elementes (12) anliegt.

2. PTC-Heizelement nach Anspruch 1, **dadurch gekennzeichnet, dass** die beiden Leiterbahnen durch Blechstreifen (2, 32) gebildet sind und dass die Blechstreifen (2, 32) identisch ausgeformt sind.

3. PTC-Heizelement nach Anspruch 1 oder 2, **dadurch gekennzeichnet, dass** beide Leiterbahnen durch Blechstreifen (2, 32) gebildet sind, die jeweils zumindest eine Kontaktfeder (8) ausbilden, die elastisch gegen eine Stirnseitenfläche (34) des PTC-Elementes (12) anliegt, und dass beide Blechstreifen (2, 32) über elektrisch isolierende Brückenelemente (18, 36) miteinander verbunden sind.

4. PTC-Heizelement nach einem der vorherigen Ansprüche, **dadurch gekennzeichnet, dass** die Blechstreifen (2, 32) über ineinandergreifende Formschlussmittel (16, 26) mit einem elektrisch isolierenden Brückenelement (18) verbunden sind und dass dem Brückenelement (18) ein Gegenelement (36) zugeordnet ist, das mit dem Brückenelement (18) zur Sicherung der Formschlussverbindung verbindbar ist.

5. PTC-Heizelement nach Anspruch 4, **dadurch gekennzeichnet, dass** das Brückenelement (18) und das Gegenelement (36) identisch ausgebildet sind.

6. PTC-Heizelement nach Anspruch 4 oder 5, **dadurch gekennzeichnet, dass** die Formschlussmittel durch Rastmittel (16, 26) gebildet sind, die zusammenwirkende Rastflächen ausbilden, und dass das Brückenelement (18) mit einem Sicherungsmittel (22) zusammenwirkt, dass bei gefügten Blechstreifen (2, 32) eine die Federkraft der Kontaktfeder (8) widerlagernde Sicherungsfläche (46) ausbildet.

7. PTC-Heizelement nach einem der vorherigen Ansprüche, **dadurch gekennzeichnet, dass** das PTC-Element (12) mit einer Isolierlage (30, 38) abgedeckt ist und dass die Leiterbahnen (2, 32) mit einem Kunststoffmaterial umhüllt sind, das einen die Isolierlage (30, 38) randseitig fassenden, diese ansonsten aber im Wesentlichen freilassenden Kunststoffrahmen (40) ausgebildet.

8. PTC-Heizelement nach Anspruch 7, **dadurch gekennzeichnet, dass** die Isolierlage (30, 38) durch eine Keramiklage gebildet ist, die mit dem PTC-Element (12) verklebt ist.

9. PTC-Heizelement nach Anspruch 7 oder 8 und einem der Ansprüche 4 bis 6, **dadurch gekennzeichnet, dass** das Brückenelement (18) und/oder das Gegenelement (36) seitliche Positioniervorsprünge (24) aufweisen, zwischen denen die Isolierlage (30, 38) positioniert ist.

10. Verfahren zur Herstellung eines PTC-Heizelementes nach einem der Ansprüche 1 bis 9, bei dem ein PTC-Element (12) zwischen zwei Leiterbahnen (2, 32) angeordnet wird, von denen zumindest eine Leiterbahn durch einen Blechstreifen gebildet wird, der mindestens eine Kontaktfeder (8) ausformt, die zwei Leiterbahnen (2, 32) einander angenähert werden, bis die Kontaktfeder (8) unter Vorspannung gegen eine Stirnseitenfläche (34) des PTC-Elementes (12) angelegt ist, und die zwei Leiterbahnen (2, 32) in dieser Position festgelegt werden.

11. Verfahren nach Anspruch 10, **dadurch gekennzeichnet, dass** die zwei Leiterbahnen (2, 32) durch ein elektrisch isolierendes Brückenelement (18) durch formschlüssiges Verbinden des Brückenelementes (18) mit zumindest einer der zwei Leiterbahnen (2; 32) festgelegt werden.

12. Verfahren nach Anspruch 10 oder 11, **dadurch gekennzeichnet, dass** das PTC-Element (12) mit einer Isolierlage (30, 38) verklebt wird, die zwischen benachbarten Brückenelementen angeordnet wird, und dass nach dem Festlegen der zwei Leiterbahnen (2, 32) eine weitere Isolierlage (38) auf das PTC-Element (12) aufgelegt wird.

13. Verfahren nach Anspruch 12, **dadurch gekennzeichnet, dass** die zwei Leiterbahnen (2, 32) mit einem die Isolierlagen randseitig fassenden, diese ansonsten aber im Wesentlichen freilassenden Kunststoffmaterial umhüllt werden.

14. Verfahren nach Anspruch 12 oder 13, **dadurch gekennzeichnet, dass** vor dem Auflegen der weiteren Isolierlage (38) zur Sicherung der Verbindung zwischen dem Brückenelement (18) und zumindest einer der zwei Leiterbahnen (2, 32) ein Gegenelement (36) mit dem Brückenelement (18) verbunden wird.

## Claims

1. A PTC heating element comprising a PTC element (12) in electrically conducting contact with different polarities by means of two electric conductors,
**characterized in that**
each of the two conductors is formed by a sheet metal strip (2, 32) substantially extending in a flat manner, and
the sheet metal strips form a contact spring (8) extending in the plane of the sheet metal strip (2, 32), said contact spring abutting against a front side face (34) of the PTC element (12).

2. The PTC heating element of claim 1, **characterized in that** the two conductors are formed by sheet metal strips (2, 32) and the sheet metal strips (2, 32) are formed in an identical manner.

3. The PTC heating element of claims 1 or 2, **characterized in that** the two conductors are formed by sheet metal strips (2, 32), each of which forms a contact spring (8) that elastically abuts against the front face side (34) of the PTC element (12), and the two sheet metal strips (2, 32) are connected to each other by means of electrically insulating bridging elements (18, 36).

4. The PTC heating element of any of the preceding claims, **characterized in that** the sheet metal strips (2, 32) are connected via mating form closure means (16, 26) having an electrically insulating bridging element (18), and the bridging element (18) corresponds to a counter element (36) that is connectable to the bridging element (18) for securing the form closure connection.

5. The PTC heating element of claim 4, **characterized in that** the bridging element (18) and the counter element (36) are formed in an identical manner.

6. The PTC heating element of claims 4 or 5, **characterized in that** the form closure means are formed by snap means (16, 26) that form cooperating snap faces, and the bridging element (18) cooperates with securing means (22) forming a securing area (46) acting against the spring force of the contact spring (8), when the sheet metal strips (2, 32) are joined.

7. The PTC heating element of any of the preceding claims, **characterized in that** the PTC element (12) is covered by an insulating layer (30, 38) and the conductors (2, 32) are surrounded by a plastic material that forms a plastic frame (40) for edge-wise accommodating the insulating layer (30, 38) and otherwise substantially exposing the insulating layer (30, 38).

8. The PTC heating element of claim 7, **characterized in that** the insulating layer (30, 38) is formed by a ceramic layer that is glued to the PTC element (12).

9. The PTC heating element of claims 7 or 8 and of any of the claims 4 to 6, **characterized in that** the bridging element (18) and/or the counter element (36) include lateral positioning protrusions (24), between which the insulating layer (30, 38) is positioned.

10. A method for producing a PTC heating element of any of claims 1 to 9, in which a PTC element (12) is arranged between two conductors (2, 32), at least one conductor of which is formed by a sheet metal strip that forms at least one contact spring (8), wherein the two conductors (2, 32) are approximated to each other until the contact spring (8) abuts against a front face side (34) of the PTC element (12) against a bias force, and wherein the two conductors (2, 32) are set in this position.

11. The method of claim 10, **characterized in that** the two conductors (2, 32) are set by an electrically insulating bridging element (18) by forming a form closure connection of the bridging element (18) with at least one of the two conductors (2; 32).

12. The method of claims 10 or 11, **characterized in that** the PTC element (12) is glued to an insulating layer (30, 38) that is arranged between neighbouring bridging elements, and after setting the two conductors (2, 32) another insulating layer (38) is applied to the PTC element (12).

13. The method of claim 12, **characterized in that** the two conductors (2, 32) are surrounded by a plastic material accommodating, in an edge-wise manner, the insulating layer while otherwise substantially exposing the same.

14. The method of claims 12 or 13, **characterized in that** prior to applying the another insulating layer (38) a counter element (36) is connected with the bridging element (18) for securing the connection between the bridging element (18) and at least one of the two conductors (2, 32).

## Revendications

1. Elément chauffant PTC avec un élément PTC (12), qui est contacté de manière électriquement conductrice à deux polarités différentes à l'aide de deux pistes conductrices électriques (2, 32), **caractérisé en ce que** les deux pistes conductrices sont réalisées chacune respectivement par une bande de tôle (2, 32) d'étendue sensiblement plate, qui forme au moins un ressort de contact (8) s'étendant dans le plan de la bande de tôle (2, 32) et s'appuyant de manière élastique contre une surface de côté frontal (34) de l'élément PTC (12).

2. Elément chauffant PTC selon la revendication 1, **caractérisé en ce que** les deux pistes conductrices sont réalisées par des bandes de tôle (2, 32), et **en ce que** les deux bandes de tôle (2, 32) sont de conformation identique.

3. Elément chauffant PTC selon la revendication 1 ou la revendication 2, **caractérisé en ce que** les deux pistes conductrices sont réalisées par une bande de tôle (2, 32), qui forment chacune respectivement au moins un ressort de contact (8) s'appuyant de manière élastique contre une surface de côte frontal (34) de l'élément PTC (12), et **en ce que** les deux bandes de tôle (2, 32) sont reliées mutuellement par des éléments de pontage (18, 36) électriquement isolants.

4. Elément chauffant PTC selon l'une des revendications précédentes, **caractérisé en ce que** les bandes de tôle (2, 32) sont reliées, par l'intermédiaire de moyens de liaison par complémentarité de formes (16, 26) s'engageant les uns dans les autres, à un élément de pontage (18) électriquement isolant, et **en ce qu'**à l'élément de pontage (18) est associé un élément conjugué (36), qui peut être relié à l'élément de pontage (18) pour sécuriser la liaison par complémentarité de formes.

5. Elément chauffant PTC selon la revendication 4, **caractérisé en ce que** l'élément de pontage (18) et l'élément conjugué (36) sont de configuration identique.

6. Elément chauffant PTC selon la revendication 4 ou la revendication 5, **caractérisé en ce que** les moyens de liaison par complémentarité de formes sont réalisés par des moyens d'encliquetage (16, 26) formant des surfaces d'encliquetage, et **en ce que** l'élément de pontage (18) interagit avec un moyen de sécurisation (22), qui, lorsque les bandes de tôle (2, 32) sont assemblées, forme une surface de sécurisation (46) faisant office de butée antagoniste à la force de ressort du ressort de contact (8).

7. Elément chauffant PTC selon l'une des revendications précédentes, **caractérisé en ce que** l'élément PTC (12) est recouvert d'une couche isolante (30, 38), et **en ce que** les pistes conductrices (2, 32) sont enveloppées d'une matière plastique, qui forme un cadre de matière plastique (40) enserrant la couche isolante (30, 38) sur les bordures, mais laissant celle-ci sensiblement libre par ailleurs.

8. Elément chauffant PTC selon la revendication 7, **caractérisé en ce que** la couche isolante (30, 38) est formée par une couche de céramique assemblée par collage à l'élément PTC (12).

9. Elément chauffant PTC selon la revendication 7 ou la revendication 8 et l'une des revendications 4 à 6, **caractérisé en ce que** l'élément de pontage (18) et/ou l'élément conjugué (36) présentent des protubérances de positionnement (24) latérales, entre lesquelles est positionnée la couche isolante (30, 38).

10. Procédé de fabrication d'un élément chauffant PTC selon l'une des revendications 1 à 9, d'après lequel on agence un élément PTC (12) entre deux pistes conductrices (2, 32) dont au moins une piste conductrice est formée par une bande de tôle, qui forme au moins un ressort de contact (8), d'après lequel on rapproche les deux pistes conductrices (2, 32) jusqu'à ce que le ressort de contact (8) s'appuie sous précontrainte contre une surface de côté frontal (34) de l'élément PTC (12), et on fixe les deux pistes conductrices (2, 32) dans cette position.

11. Procédé selon la revendication 10, **caractérisé en ce que** l'on assure la fixation des deux pistes conductrices (2, 32) à l'aide d'un élément de pontage (18) électriquement isolant, par une liaison par complémentarité de formes de l'élément de pontage (18) avec au moins l'une des deux pistes conductrices (2, 32).

12. Procédé selon la revendication 10 ou la revendication 11, **caractérisé en ce que** l'on assemble par collage l'élément PTC (12) à une couche isolante (30, 38), qui est agencée entre des éléments de pontage voisins, et **en ce qu'**après la fixation des deux pistes conductrices (2, 32), on applique une autre couche isolante (38) sur l'élément PTC (12).

13. Procédé selon la revendication 12, **caractérisé en ce que** l'on enveloppe les deux pistes conductrices (2, 32) par une matière plastique enserrant les couches isolantes sur leur bordure mais les laissant sensiblement libres par ailleurs.

14. Procédé selon la revendication 12 ou la revendication 13, **caractérisé en ce qu'**avant l'application de l'autre couche isolante (38), on relie un élément conjugué (36) à l'élément de pontage (18) pour sécuriser la liaison entre l'élément de pontage (18) et au moins l'une des deux pistes conductrices (2, 32).
